# EUROPÄISCHE PATENTSCHRIFT

(11) **EP 2 706 312 B1**
(45) Veröffentlichungstag und Bekanntmachung des Hinweises auf die Patenterteilung: **06.11.2019**
(21) Anmeldenummer: 12183137.4
(22) Anmeldetag: 05.09.2012
(51) Int. Cl.: F25B 41/04, F25B 40/00, F25B 49/02

(54) **Verfahren zum Betreiben einer Kältemaschine und Kältemaschine**
Method for operating a cooler and cooler
Procédé destiné au fonctionnement d'une machine frigorifique et machine frigorifique

(43) Veröffentlichungstag der Anmeldung: 12.03.2014
(73) Patentinhaber: Emerson Climate Technologies GmbH, 13507 Berlin (DE)
(72) Erfinder: Zamana, Luigi, 52062 Aachen (DE); Steils, Raymond, 4053 Embourg (BE)
(74) Vertreter: Manitz Finsterwald Patent- und Rechtsanwaltspartnerschaft mbB

(56) Entgegenhaltungen:
- WO-A1-2008/082408
- WO-A1-2008/130359
- WO-A2-2007/142619
- FR-A1- 2 598 788
- JP-A- 7 190 520
- JP-A- 2007 255 864
- US-A1- 2003 010 046
- US-A1- 2005 235 689
- US-B1- 6 474 087

## Beschreibung

Die vorliegende Erfindung betrifft ein Verfahren zum Betreiben einer Kältemaschine, z.B. einer Kälteanlage, Klimaanlage oder Wärmepumpe, die einen ein Kältemittel aufweisenden geschlossenen Kreislauf umfasst, in dem nacheinander ein Verdampfer, ein erster Verdichter und zumindest ein dazu parallel geschalteter zweiter Verdichter, ein Verflüssiger, ein Unterkühler und ein erstes Expansionsventil angeordnet sind.

Derartige Kältemaschinen sowie Verfahren zum Betreiben derselben sind grundsätzlich bekannt, wobei Kältemaschinen generell an ihrem Verdampfer eine Kühlwirkung und an ihrem Verflüssiger eine Heizwirkung erzeugen. So werden zum Beispiel Wärmepumpen dazu verwendet, Wärme, die im Erdreich, im Grundwasser oder in der Luft gespeichert ist, in Heizwärme umzuwandeln. Idealerweise übersteigt die dabei erzeugte Heizwärme bzw. Heizenergie eine zum Betrieb der Wärmepumpe notwendige elektrische Energie um ein Mehrfaches. Wärmepumpen stellen somit eine ressourcenschonende Möglichkeit zur Wärmeversorgung dar. Weitere Beispiele für Kältemaschinen sind Kühlschränke, Gefrierschränke- oder truhen oder Klimaanlagen.

Um variabel auf verschiedene Lastanforderungen reagieren zu können, werden manche Kältemaschinen mit mehreren parallel geschalteten Verdichtern ausgerüstet, wobei je nach benötigter Wärme- oder Kühlleistung ein oder mehrere Verdichter gleichzeitig betrieben werden. Sind beispielsweise zwei parallel geschaltete Verdichter vorhanden, so wird auch von einem Tandem-Verdichter gesprochen.

Die Verdichter komprimieren das in dem Verdampfer verdampfte Kältemittel und stoßen das komprimierte Kältemittel an ihren Ausgängen als sogenanntes Druckgas aus, das einen erhöhten Druck und eine erhöhte Temperatur aufweist. Werden die Verdichter im Grenzbereich ihrer Leistungsfähigkeit betrieben, kann die Temperatur des Druckgases zulässige Höchstgrenzen überschreiten und die Verdichter beschädigen.

Zur Kühlung der Verdichter ist es daher bekannt, diesen über eigens dafür vorgesehene Einspritzanschlüsse expandiertes Kältemittel zuzuführen, welches eine geringere Temperatur als das Druckgas aufweist. Dabei wird für jeden Verdichter flüssiges Kältemittel aus dem Kreislauf abgezweigt, einem dem jeweiligen Verdichter zugeordneten Expansionsventil zugeführt, in diesem expandiert, in einem Unterkühler verdampft und anschließend in die Verdichter eingespritzt. Werden sogenannte Scroll-Verdichter verwendet, kann die Einspritzung dabei direkt in die Scroll-Spirale erfolgen.

Diese Form der Verdichterkühlung ist insofern nachteilig, als für jeden Verdichter ein eigenes entsprechend seines Betriebszustands geregeltes Expansionsventil vorgesehen wird. Bezüglich Regelaufwand und Herstellungskosten ist eine eine solche Verdichterkühlung aufweisende Kältemaschine dementsprechend aufwändig und teuer.

Ein Verfahren gemäß dem Oberbegriff des Anspruchs 1 ist aus der FR 2 598 788 A1 bekannt. Ähnliche Verfahren sind ferner in der US 2005/0235689 A1, WO 2008/082408 A1 und WO 2008/130359 A1 beschrieben.

Der Erfindung liegt die Aufgabe zugrunde, ein einfacheres Verfahren zum Betreiben einer Kältemaschine der eingangs genannten Art zu schaffen, welches gleichzeitig mit geringeren Investitionskosten für die Kältemaschine einhergeht und zu einer Vermeidung von Schäden an den Verdichtern und einer Erhöhung deren Lebensdauer beiträgt.

Die Lösung dieser Aufgabe erfolgt durch ein Verfahren mit den Merkmalen des Anspruchs 1.

Das erfindungsgemäße Verfahren sieht vor, dass zwischen dem Verflüssiger und dem Unterkühler flüssiges Kältemittel aus dem Kreislauf abgezweigt, mittels eines zweiten Expansionsventils expandiert, durch den Unterkühler zumindest teilweise verdampft und dann dem ersten und/oder zweiten Verdichter zur Kühlung zugeführt wird.

Mit anderen Worten ist zur Expansion des für die Kühlung mehrerer Verdichter abgezweigten Kältemittels lediglich ein einziges Expansionsventil vorgesehen, nämlich das zweite Expansionsventil. Eine Verzweigung des Kühlpfades zu den einzelnen Verdichtern erfolgt erfindungsgemäß erst nach der zumindest teilweisen Verdampfung des durch das gemeinsame zweite Expansionsventil expandierten Kältemittels.

Auf weitere, einzelnen Verdichtern zugeordnete Expansionsventile kann also verzichtet werden, wodurch nicht nur Komponenten und somit Kosten bei der Herstellung der Kältemaschine eingespart werden können, sondern im Fall der Verwendung eines geregelten Expansionsventils auch der Regelungsaufwand erheblich vereinfacht ist.

Vorteilhafte Ausführungsformen der Erfindung sind in den Unteransprüchen, der Beschreibung und der Zeichnung angegeben.

Gemäß einer Ausführungsform wird das zweite Expansionsventil mittels einer Regeleinheit geregelt. Es handelt sich bei dem zweiten Expansionsventil mit anderen Worten um ein geregeltes Expansionsventil, mit dessen Hilfe sich beispielsweise die Überhitzung des abgezweigten, expandierten und verdampften Kältemittels regeln lässt. Für die Kühlung mehrerer und bevorzugt aller Verdichter wird somit nur eine einzige Regeleinheit benötigt. Auch für eine Überhitzungsregelung erforderliche Sensoren zur Erfassung von Druck und Temperatur des abgezweigten, expandierten und verdampften Kältemittels brauchen jeweils nur einfach vorgesehen zu sein. Es lassen sich auf diese Weise also noch mehr Kosten einsparen.

Bevorzugt wird das zweite Expansionsventil in Abhängigkeit von einer Überhitzung des durch den Unterkühler verdampften Kältemittels geregelt. Das zweite Expansionsventil wird hierbei derart angesteuert, dass das Kältemittel durch den Unterkühler nicht nur verdampft, sondern auch überhitzt wird. Durch eine Überhitzung des Kältemittels wird gewährleistet, dass das Kältemittel vollständig verdampft ist, d.h. ausschließlich in Gasform vorliegt. Typischerweise wird die Überhitzung auf einen Wert zwischen 0 K und 10 K geregelt.

Zur Durchführung einer Überhitzungsregelung des zweiten Expansionsventils werden vorteilhafterweise der Druck und die Temperatur des abgezweigten Kältemittels nach dem Unterkühler erfasst, da sich aus diesen Werten besonders zuverlässig die Überhitzung des Kältemittels bestimmen lässt.

Erfindungsgemäß wird eine Druckgastemperatur des oder jedes im Betrieb befindlichen Verdichters erfasst, beispielsweise mittels eines im Bereich des Verdichterausgangs angeordneten Temperatursensors. Auf diese Weise kann eine unzulässig hohe Druckgastemperatur eines Verdichters rechtzeitig erkannt und eine entsprechende Kühlung des Verdichters veranlasst werden.

Ferner wird das zweite Expansionsventil in Abhängigkeit von der Druckgastemperatur eines Verdichters geregelt, wenn die Druckgastemperatur zumindest eines Verdichters einen vorbestimmten Schwellenwert übersteigt. Erfolgt normalerweise beispielsweise eine Überhitzungsregelung des zweiten Expansionsventils, wird also auf eine Druckgastemperaturregelung des Expansionsventils umgeschaltet, sobald die Druckgastemperatur zumindest eines Verdichters unzulässig hoch ist. Im Druckgastemperaturregelungsmodus wird das Expansionsventil so gesteuert, dass die Druckgastemperatur wieder einen zulässigen Wert annimmt. Hierzu wird die Überhitzung des Kältemittels soweit wie erforderlich reduziert bis hin zu einem Verzicht auf Überhitzung, d.h. Verzicht auf vollständige Verdampfung des Kältemittels. Bei Bedarf kann das Kältemittel auch nur teilweise verdampft, d.h. also mit einem gewissen Flüssigkeitsanteil, in die Verdichter eingeleitet werden. Auf diese Weise können Schäden an den Verdichtern wirksam vermieden und deren Lebensdauer erhöht werden.

Zur noch weiteren Reduzierung des Regelungsaufwands wird das zweite Expansionsventil erfindungsgemäß in Abhängigkeit von der jeweils höchsten Druckgastemperatur aller im Betrieb befindlichen Verdichter geregelt. Der Zustand des Verdichters mit der höchsten Druckgastemperatur kann als am kritischsten für die Funktion der Kältemaschine bezeichnet werden. Dieser Verdichter muss deshalb vorrangig gekühlt werden. Die Regelung des zweiten Expansionsventils wird aus diesem Grund also in Abhängigkeit von der Druckgastemperatur des Verdichters mit der höchsten Druckgastemperatur durchgeführt. Die anderen im Betrieb befindlichen Verdichter werden zugunsten einer einfacheren Regelung entsprechend gekühlt, selbst wenn dies nicht oder zumindest noch nicht unbedingt erforderlich ist.

Nach einer weiteren Ausführungsform wird die Zufuhr des durch den Unterkühler verdampften Kältemittels zu dem ersten Verdichter mittels eines ersten Sperrventils und zu dem zweiten Verdichter mittels eines zweiten Sperrventils gesteuert, wobei das dem jeweiligen Verdichter zugeordnete Sperrventil geöffnet wird, sobald dieser seinen Betrieb aufnimmt. Einem Verdichter wird mit anderen Worten nur dann abgezweigtes Kältemittel zur Kühlung zugeführt, wenn er tatsächlich in Betrieb ist. Ist ein Verdichter in Betrieb, so wird ihm kontinuierlich Kältemittel zur Kühlung zugeführt. Die Sperrventile können beispielsweise als Magnetventile ausgebildet sein.

Weiterer Gegenstand der Erfindung ist eine Kältemaschine mit den Merkmalen des Anspruchs 6.

Die erfindungsgemäße Kältemaschine ermöglicht die Durchführung des erfindungsgemäßen Verfahrens, so dass sich die voranstehend beschriebenen Vorteile entsprechend erreichen lassen.

Nachfolgend wird die Erfindung rein beispielhaft anhand einer möglichen Ausführungsform unter Bezugnahme auf die beigefügte Zeichnung beschrieben. Es zeigt:
- Fig. 1: eine schematische Ansicht einer erfindungsgemäßen Kältemaschine.

In Fig. 1 ist eine Kältemaschine in Form einer Wärmepumpe 10 dargestellt. Die Wärmepumpe 10 umfasst einen ein Kältemittel aufweisenden Hauptkreislauf 11, wobei das Kältemittel die Wärmepumpe 10 im Normalbetrieb in einer durch Pfeile angedeuteten Richtung durchströmt.

Zur Verdichtung gasförmigen Kältemittels sind ein erster Verdichter 12 sowie ein dazu parallel geschalteter zweiter Verdichter 14 vorgesehen, die bedarfsweise jeweils einzeln oder beide gleichzeitig arbeiten können.

Das von den Verdichtern verdichtete gasförmige Kältemittel, auch als Druckgas bezeichnet, wird in einem Verflüssiger 16 verflüssigt und dabei abgekühlt. Das verflüssigte Kältemittel wird anschließend zu einem Großteil durch einen Unterkühler 18 hindurch einem ersten Expansionsventil 20 zugeleitet, durch welches das flüssige Kältemittel expandiert wird. Das expandierte Kältemittel wird anschließend in einem Verdampfer 22 verdampft und danach wieder den Verdichtern 12, 14 zugeführt.

Ein kleinerer Teil des in dem Verflüssiger 16 verflüssigten Kältemittels wird zwischen dem Verflüssiger 16 und dem Unterkühler 18 aus dem Hauptkreislauf 11 abgezweigt und einem zweiten Expansionsventil 24 zugeführt. Das abgezweigte Kältemittel wird in dem zweiten Expansionsventil 24 expandiert und tauscht anschließend in dem Unterkühler 18 Wärme mit dem flüssigen Kältemittel des Hauptkreislaufs 11, wobei es zumindest teilweise verdampft. Das in dem Hauptkreislauf 11 durch den Unterkühler 18 geführte flüssige Kältemittel wird durch den Wärmetausch mit dem abgezweigten und expandierten Kältemittel weiter abgekühlt.

Das in dem Unterkühler verdampfte abgezweigte Kältemittel wird sowohl dem ersten Verdichter 12 als auch dem zweiten Verdichter 14 über Einspritzanschlüsse 26 zur Kühlung zugeführt. Dabei wird das kühlende Kältemittel einem Verdichter 12, 14 stets zugeführt, wenn dieser in Betrieb ist. Lediglich wenn ein Verdichter 12, 14 stillsteht, wird die kühlende Kältemittelzufuhr mittels eines dem jeweiligen Verdichter 12, 14 zugeordnetes Magnetventil 28a, 28b unterbrochen.

Die Steuerung des zweiten Expansionsventils 24 erfolgt durch eine Regeleinheit 30, die mit Temperatursensoren 32a, 32b verbunden ist, welche die Temperaturen des Druckgases an den Ausgängen der Verdichter 12, 14 erfassen. Weiterhin ist die Regeleinheit 30 mit einem Temperatursensor 34 sowie einem Drucksensor 36 verbunden, welche die Temperatur und den Druck des in dem Unterkühler 18 verdampften abgezweigten Kältemittels stromabwärts des Unterkühlers 18 erfassen. Aus den durch den Temperatursensor 34 und den Drucksensor 36 erfassten Temperatur- und Druckwerten kann die Regeleinheit 30 die Überhitzung des verdampften Kältemittels errechnen.

Solange die von den Temperatursensoren 32a, 32b erfassten Druckgastemperaturen an den Ausgängen der Verdichter 12, 14 unterhalb eines vorbestimmten Schwellenwerts liegen, führt die Regeleinheit 30 eine Überhitzungsregelung durch. D.h. das zweite Expansionsventil 24 wird derart gesteuert, dass ein gewünschter Wert der Überhitzung des durch den Unterkühler 18 verdampften abgezweigten Kältemittels eingehalten wird.

Wird mittels der Temperatursensoren 32a, 32b an einem der Verdichter 12, 14 eine oberhalb des vorbestimmten Schwellenwerts liegende Druckgastemperatur erfasst, schaltet die Regeleinheit 30 auf Druckgastemperaturregelung um und erhöht den Durchfluss von Kältemittel durch das zweite Expansionsventil 24, um auf diese Weise die Kühlung der Verdichter 12, 14 zu verstärken und somit eine Reduzierung der Druckgastemperatur unter den vorbestimmten Schwellenwert zu erreichen.

Die Regeleinheit 30 regelt das zweite Expansionsventil 24 dabei in Abhängigkeit von der jeweils höchsten der von den Temperatursensoren 32a, 32b erfassten Druckgastemperatur. Sind beide Verdichter 12, 14 tatsächlich in Betrieb und liegt die Druckgastemperatur nur eines der Verdichter 12, 14 oberhalb des vorbestimmten Schwellenwerts, werden beide Verdichter 12, 14 gleichermaßen gekühlt, d.h. auch der jeweils andere Verdichter 12, 14 erfährt eine stärkere Kühlung.

Sinkt die Druckgastemperatur des heißesten Verdichters 12, 14 wieder unter einen vorbestimmten Schwellenwert, so schaltet die Regeleinheit 30 auf Überhitzungsregelung zurück, welche dann wieder auf der Grundlage der von dem Temperatursensor 34 und dem Drucksensor 36 erfassten Messwerte erfolgt.

### Bezugszeichenliste

- 10: Wärmepumpe
- 11: Hauptkreislauf
- 12: erster Verdichter
- 14: zweiter Verdichter
- 16: Verflüssiger
- 18: Unterkühler
- 20: erstes Expansionsventil
- 22: Verdampfer
- 24: zweites Expansionsventil
- 26: Einspritzanschlüsse
- 28a, 28b: Magnetventil
- 30: Regeleinheit
- 32a, 32b: Temperatursensor
- 34: Temperatursensor
- 36: Drucksensor

## Patentansprüche

1. Verfahren zum Betreiben einer Kältemaschine, die einen ein Kältemittel aufweisenden geschlossenen Kreislauf (11) umfasst, in dem nacheinander ein Verdampfer (22), ein erster Verdichter (12) und zumindest ein dazu parallel geschalteter zweiter Verdichter (14), ein Verflüssiger (16), ein Unterkühler (18) und ein erstes Expansionsventil (20) angeordnet sind,
wobei zwischen dem Verflüssiger (16) und dem Unterkühler (18) flüssiges Kältemittel aus dem Kreislauf (11) abgezweigt, mittels eines zweiten Expansionsventils (24) expandiert, durch den Unterkühler (18) zumindest teilweise verdampft und dem ersten und/oder zweiten Verdichter (12, 14) zur Kühlung zugeführt wird,
**dadurch gekennzeichnet, dass**
eine Druckgastemperatur des oder jedes im Betrieb befindlichen Verdichters (12, 14) mittels eines im Bereich des jeweiligen Verdichterausgangs angeordneten Temperatursensors (32a, 32b) erfasst wird und
das zweite Expansionsventil (24) in Abhängigkeit von der jeweils höchsten Druckgastemperatur aller im Betrieb befindlichen Verdichter (12, 14) geregelt wird, wenn die Druckgastemperatur zumindest eines Verdichters (12, 14) einen vorbestimmten Schwellenwert übersteigt.

2. Verfahren nach Anspruch 1,
**dadurch gekennzeichnet, dass**
das zweite Expansionsventil (24) mittels einer Regeleinheit (30) geregelt wird.

3. Verfahren nach Anspruch 1 oder 2,
**dadurch gekennzeichnet, dass**
das zweite Expansionsventil (24) in Abhängigkeit von einer Überhitzung des durch den Unterkühler (18) verdampften Kältemittels geregelt wird.

4. Verfahren nach einem der vorstehenden Ansprüche,
**dadurch gekennzeichnet, dass**
der Druck und die Temperatur des abgezweigten Kältemittels nach dem Unterkühler (18) erfasst werden, um eine Überhitzungsregelung des zweiten Expansionsventils (24) durchzuführen.

5. Verfahren nach einem der vorstehenden Ansprüche,
**dadurch gekennzeichnet, dass**
die Zufuhr des durch den Unterkühler (18) verdampften Kältemittels zu dem ersten Verdichter (12) mittels eines ersten Sperrventils (28a) und zu dem zweiten Verdichter (14) mittels eines zweiten Sperrventils (28b) gesteuert wird, wobei das dem jeweiligen Verdichter (12, 14) zugeordnete Sperrventil (28a, 28b) geöffnet wird, wenn dieser seinen Betrieb aufnimmt.

6. Kältemaschine mit einem ein Kältemittel aufweisenden geschlossenen Kreislauf (11), in dem nacheinander ein Verdampfer (22), ein erster Verdichter (12) und zumindest ein dazu parallel geschalteter zweiter Verdichter (14), ein Verflüssiger (16), ein Unterkühler (18) und ein erstes Expansionsventil (20) angeordnet sind,
wobei zwischen dem Verflüssiger (16) und dem Unterkühler (18) ein Abzweigpfad aus dem Kreislauf (11) abzweigt, welcher ein zweites Expansionsventil (24) aufweist, mit dem Unterkühler (18) in Wärmetauschbeziehung steht und mit den Verdichtern (12, 14) verbunden ist, um flüssiges Kältemittel zu expandieren, zumindest teilweise zu verdampfen und dem ersten und/oder zweiten Verdichter (12, 14) zur Kühlung zuzuführen,
**dadurch gekennzeichnet, dass**
eine Regeleinheit (30) zur Regelung des zweiten Expansionsventils (24) mit Temperatursensoren (32a, 32b) im Bereich der Ausgänge der Verdichter (12, 14) verbunden ist und dazu ausgebildet ist, das zweite Expansionsventil (24) in Abhängigkeit von der jeweils höchsten Druckgastemperatur aller im Betrieb befindlichen Verdichter (12, 14) zu regeln, wenn die Druckgastemperatur zumindest eines Verdichters (12, 14) einen vorbestimmten Schwellenwert übersteigt.

7. Kältemaschine (10) nach Anspruch 6,
**dadurch gekennzeichnet, dass**
die Regeleinheit (30) mit einem Drucksensor (36) und einem Temperatursensor (34) verbunden ist, die nach dem Unterkühler (18) an dem Abzweigpfad angeordnet sind.

8. Kältemaschine (10) nach Anspruch 6 oder 7,
**dadurch gekennzeichnet, dass**
die Regeleinheit (30) dazu ausgebildet ist, das zweite Expansionsventil (24) in Abhängigkeit von einer Überhitzung des durch den Unterkühler (18) verdampften Kältemittels in dem Abzweigpfad zu regeln.

9. Kältemaschine (10) nach einem der Ansprüche 6 bis 8,
**dadurch gekennzeichnet, dass**
die Zufuhr des durch den Unterkühler (18) verdampften Kältemittels zu dem ersten Verdichter (12) mittels eines ersten Sperrventils (28a) und zu dem zweiten Verdichter (14) mittels eines zweiten Sperrventils (28b) absperrbar ist.

## Claims

1. A method of operating a refrigerating machine which comprises a closed circuit (11) which has a refrigerant and in which an evaporator (22); a first compressor (12) and at least one second compressor (14) connected in parallel therewith; a condenser (16); a subcooler (18); and a first expansion valve (20) are arranged after one another,
wherein liquid refrigerant is branched off from the circuit (11) between the condenser (16) and the subcooler (18), is expanded by means of a second expansion valve (24), is at least partly evaporated by the subcooler (18) and is supplied to the first and/or second compressor (12, 14) for cooling,
**characterized in that**
a compressed gas temperature of the or each compressor (12, 14) in operation is detected by means of a temperature sensor (32a, 32b) arranged in the region of the respective compressor outlet; and
**in that** the second expansion valve (24) is regulated in dependence on the respective highest compressed gas temperature of all the compressors (12, 14) in operation when the compressed gas temperature of at least one compressor (12, 14) exceeds a predetermined threshold value.

2. A method in accordance with claim 1,
**characterized in that**
the second expansion valve (24) is regulated by means of a regulation unit (30).

3. A method in accordance with claim 1 or claim 2,
**characterized in that**
the second expansion valve (24) is regulated in dependence on an overheating of the refrigerant evaporated by the subcooler (18).

4. A method in accordance with any one of the preceding claims,
**characterized in that**
the pressure and the temperature of the branched-off refrigerant are detected after the subcooler (18) to carry out an overheating regulation of the second expansion valve (24).

5. A method in accordance with any one of the preceding claims,
**characterized in that**
the supply of the refrigerant evaporated by the subcooler (18) to the first compressor (12) is controlled by means of a first shut-off valve (28a) and the supply of the refrigerant evaporated by the subcooler (18) to the second compressor (14) is controlled by means of a second shut-off valve (28b), with the shut-off valve (28a, 28b) associated with the respective compressor (12, 14) being opened when the latter starts its operation.

6. A refrigerating machine comprising a closed circuit (11) which has a refrigerant and in which an evaporator (22); a first compressor (12) and at least one second compressor (14) connected in parallel therewith; a condenser (16); a subcooler (18); and a first expansion valve (20) are arranged after one another,
wherein a branch path branches off from the circuit (11) between the condenser (16) and the subcooler (18), said branch path having a second expansion valve (24), being in a heat exchange relationship with the subcooler (18) and being connected to the compressors (12, 14) to expand liquid refrigerant, to evaporate it at least partly and to supply it to the first and/or second compressor (12, 14) for cooling,
**characterized in that**
a regulation unit (30) for regulating the second expansion valve (24) is connected to temperature sensors (32a, 32b) in the region of the outlets of the compressors (12, 14) and is configured to regulate the second expansion valve (24) in dependence on the respective highest compressed gas temperature of all the compressors (12, 14) in operation when the compressed gas temperature of at least one compressor (12, 14) exceeds a predetermined threshold value.

7. A refrigerating machine (10) in accordance with claim 6,
**characterized in that**
the regulation unit (30) is connected to a pressure sensor (36) and to a temperature sensor (34) which are arranged after the subcooler (18) at the branch path.

8. A refrigerating machine (10) in accordance with claim 6 or claim 7,
**characterized in that**
the regulation unit (30) is configured to regulate the second expansion valve (24) in dependence on an overheating of the refrigerant evaporated by the subcooler (18) in the branch path.

9. A refrigerating machine (10) in accordance with any one of the claims 6 to 8,
**characterized in that**
the supply of the refrigerant evaporated by the subcooler (18) to the first compressor (12) can be shut off by means of a first shut-off valve (28a) and the supply of the refrigerant evaporated by the subcooler (18) to the second compressor (14) can be shut off by means of a second shut-off valve (28b).

## Revendications

1. Procédé de fonctionnement d'une machine frigorifique comprenant un circuit fermé (11) qui présente un réfrigérant et dans lequel sont agencés successivement un évaporateur (22), un premier compresseur (12) et au moins un second compresseur (14) connecté en parallèle avec celui-ci, un condenseur (16), un sous-refroidisseur (18) et une première vanne de détente (20),
dans lequel
le réfrigérant liquide est dérivé hors du circuit (11) entre le condenseur (16) et le sous-refroidisseur (18), il est détendu au moyen d'une seconde vanne de détente (24), il est évaporé au moins partiellement par le sous-refroidisseur (18) et il est amené au premier et/ou au second compresseur (12, 14) pour être refroidi,
**caractérisé en ce que**
une température de gaz comprimé du ou de chaque compresseur (12, 14) en service est détectée au moyen d'un capteur de température (32a, 32b) disposé dans la zone de la sortie de compresseur respective, et
la seconde vanne de détente (24) est régulée en fonction de la température de gaz comprimé respective la plus élevée de tous les compresseurs (12, 14) en service, lorsque la température de gaz comprimé d'au moins un compresseur (12, 14) dépasse une valeur seuil prédéterminée.

2. Procédé selon la revendication 1,
**caractérisé en ce que**
la seconde vanne de détente (24) est régulée au moyen d'une unité de régulation (30).

3. Procédé selon la revendication 1 ou 2,
**caractérisé en ce que**
la seconde vanne de détente (24) est régulée en fonction d'une surchauffe du réfrigérant évaporé par le sous-refroidisseur (18).

4. Procédé selon l'une des revendications précédentes,
**caractérisé en ce que**
la pression et la température du réfrigérant dérivé sont détectées en aval du sous-refroidisseur (18) pour effectuer une régulation de surchauffe de la seconde vanne de détente (24).

5. Procédé selon l'une des revendications précédentes,
**caractérisé en ce que**
l'alimentation du réfrigérant évaporé par le sous-refroidisseur (18) jusqu'au premier compresseur (12) est commandée à l'aide d'une première vanne d'arrêt (28a) et l'alimentation jusqu'au second compresseur (14) est commandée à l'aide d'une seconde vanne d'arrêt (28b), la vanne d'arrêt (28a, 28b) associée au compresseur respectif (12, 14) étant ouverte lorsque celui est mis en service.

6. Machine frigorifique comprenant un circuit fermé (11) qui présente un réfrigérant et dans lequel sont agencés successivement un évaporateur (22), un premier compresseur (12) et au moins un second compresseur (14) connecté en parallèle avec celui-ci, un condenseur (16), un sous-refroidisseur (18) et une première vanne de détente (20),
dans laquelle
un trajet de dérivation est dérivé à partir du circuit (11) entre le condenseur (16) et le sous-refroidisseur (18), qui comprend une seconde vanne de détente (24), est en échange thermique avec le sous-refroidisseur (18) et est relié aux compresseurs (12, 14) pour détendre un réfrigérant liquide, pour l'évaporer au moins partiellement et pour l'amener au premier et/ou au second compresseur (12, 14) pour le refroidir,
**caractérisé en ce que**
une unité de régulation (30) pour réguler la seconde vanne de détente (24) est connectée à des capteurs de température (32a, 32b) dans la zone des sorties des compresseurs (12, 14) et est réalisée pour réguler la seconde vanne de détente (24) en fonction de la température de gaz comprimé respective la plus élevée de tous les compresseurs (12, 14) en service, lorsque la température de gaz comprimé d'au moins un compresseur (12, 14) dépasse une valeur seuil prédéterminée.

7. Machine frigorifique (10) selon la revendication 6,
**caractérisée en ce que**
l'unité de régulation (30) est connectée à un capteur de pression (36) et à un capteur de température (34) qui sont agencés en aval du sous-refroidisseur (18) dans le trajet de dérivation.

8. Machine frigorifique (10) selon la revendication 6 ou 7,
**caractérisée en ce que**
l'unité de régulation (30) est réalisée pour réguler la seconde vanne de détente (24) en fonction d'une surchauffe du réfrigérant évaporé par le sous-refroidisseur (19) dans le trajet de dérivation.

9. Machine frigorifique (10) selon l'une des revendications 6 à 8,
**caractérisée en ce que**
l'alimentation du réfrigérant évaporé par le sous-refroidisseur (18) jusqu'au premier compresseur (12) est susceptible d'être arrêtée à l'aide d'une première vanne d'arrêt (28a) et l'alimentation jusqu'au second compresseur (14) est susceptible d'être arrêtée à l'aide d'une seconde vanne d'arrêt (28b).
